# EUROPÄISCHE PATENTSCHRIFT

(11) **EP 0 671 326 B1**
(45) Veröffentlichungstag und Bekanntmachung des Hinweises auf die Patenterteilung: **28.04.1999**
(21) Anmeldenummer: 95810087.7
(22) Anmeldetag: 10.02.1995
(51) Int. Cl.: B65B 25/14

(54) **Verfahren und Vorrichtung zum Umlegen von Umhüllungselementen um Druckprodukte**
Method and apparatus for wrapping printed products
Procédé et machine pour envelopper des produits d'imprimerie

(30) Priorität: 08.03.1994 CH 680/94
(43) Veröffentlichungstag der Anmeldung: 13.09.1995
(73) Patentinhaber: B.V. Metaverpa, NL-3763 LB Soest (NL)
(72) Erfinder: Kramps, Jan W., NL-1273 VB Huizen (NL); de Vlaam, Henk, NL-1312 ET Almere (NL)
(74) Vertreter: Frei, Alexandra Sarah

(56) Entgegenhaltungen:
- DE-C- 161 545
- DE-C- 237 483
- FR-A- 327 662
- US-A- 3 145 516
- US-A- 3 417 987

## Beschreibung

Die Erfindung betrifft ein Verfahren und eine Vorrichtung zum Umlegen von Umhüllungselementen um Druckprodukte oder andere flächige Gegenstände.

Flächige Gegenstände, insbesondere Druckprodukte werden zu ihrem Schutze, beispielsweise für den Versand, mit Kunststoffolien oder Papier umhüllt. Dazu werden einzelne oder Gruppen von Druckprodukten beispielsweise aufgerollt, oder zweifach in eine S-förmige Rolle gebogen und im gleichen Arbeitsschritt derart umhüllt, dass die Umhüllung die Rolle mehr als einmal umschlingt und im Überlappungsbereich mit Hilfe von Leim oder einer materialinhärenten Haftfähigkeit mit sich selbst verbunden und so geschlossen werden kann. Dabei kann die Umhüllung schmaler sein als die Rolle und eine Art Umhüllungsband bilden. Sie kann gleich breit sein und die gesamte Mantelfläche der Rolle bedecken oder sie kann breiter sein als die Rolle und in einem weiteren Schritt seitlich eingefaltet oder verschweisst werden wodurch die Rolle allseitig umhüllt ist. Verfahren und Vorrichtungen für derartige Roll- bzw. Faltverfahren mit im Verfahren integrierter Umhüllung sind beschrieben in der EP-A-568 844, der EP-A-588758 und in der US-A-5 493 841.

Ein Verfahren und eine Vorrichtung zum Falten von Druckprodukten und gieichzeitigem Umhüllen der flach gefalteten Druckprodukte ist beispielsweise in der DE-C-153986 beschrieben. Auch hier ist die Umhüllung im wesentlichen gleich breit oder schmaler als das Druckprodukt und in der Umhüllungsrichtung derart dimensioniert, dass sie sich überlappt und durch Verleimung des Überlappungsbereichs geschlossen werden kann.

Alle diese Umhüllungsverfahren gemäss dem Stande der Technik sind zwingend mit einer Formveränderung des flächigen Gegenstandes (Rollen, Biegen, Falten) verbunden.

Die FR-A-327662 beschreibt eine Maschine zum Falten von Zeitungen und zum gleichzeitigen Umhüllen mit einem Papierband. Zeitung und Papierband werden zusammen zwischen verschiedenen Rollen zweimal gefaltet. Dann wird auf einen über die gefaltete Zeitung vorstehenden Teil des Papierbandes Klebstoff appliziert und wird dieser vorstehende Teil um eine Kante der gefalteten Zeitung gelegt und auf der anderen Seite durch Anpressen auf dem Papierband befestigt. Für diese letzten Schritte kommen ein Schwenkarm zum Halten der gefalteten Zeitung, eine Rolle zur Klebstoffapplikation und ein Rollenpaar für das Umlegen und Anpressen des vorstehenden Bandteiles zur Anwendung.

Es ist nun die Aufgabe der Erfindung, ein Verfahren und eine Vorrichtung zum Umlegen eines Umhüllungselementes um Druckprodukte oder andere flächige Gegenstände zu schaffen, welche Gegenstände einzeln oder als gemeinsam zu umhüllende Gruppen kontinuierlich angeliefert werden. Das Verfahren soll unabhängig von der Eigensteifigkeit der Gegenstände ohne Formveränderung des flächigen Gegenstandes, das heisst allein, anwendbar sein, soll aber auch leicht kombinierbar sein mit verschiedensten Falt- bzw. Biegevorgängen. Ferner soll das Verfahren anwendbar bsw. leicht adaptierbar sein für möglichst viele verschiedene Umhüllungsmaterialien, insbesondere Umhüllungsmaterialien die unterschiedlich steif sind (dünnste Kunststoffolien, Papier, dünne Pappe), wobei auch für steifere Umhüllungsmaterialien ein Vorfalzen der Umhüllung nicht notwendig sein soll. Mit dem Verfahren sollen Umhüllungsbänder, Umhüllungen mit offenen Stirnseiten und auch allseitige Umhüllungen erstellbar sein.

Die Vorrichtung zur Durchführung des Verfahrens soll einfach und wenig aufwendig sein und möglichst aus in der Weiterverarbeitung von Druckprodukten bekannten Teilelementen bestehen.

Diese Aufgabe wird gelöst durch das Verfahren und die Vorrichtung, wie sie in den Patentansprüchen definiert sind.

Die Grundidee der erfindungsgemässen Umlegung ist die folgende: Dem Gegenstand wird zuerst in an sich bekannter Weise ein Umhüllungselement zugeordnet, das von einer Hauptfläche des Gegenstandes zumindest teilweise überdeckt wird und diesen überragt. Der Gegenstand und das ihm zugeordnete Umhüllungselement werden dann um eine in Umlenkrichtung drehend angetriebene Umlegerolle umgelenkt. Während der Umlenkungphase durchläuft der Gegenstand eine gegenüber der Umlegerolle im wesentlichen radiale Position, in der seine vom Umhüllungselement überragte Kante gegen die Umlegerolle gerichtet ist, in der seine vom Umhüllungselement überdeckte und überragte eine Hauptfläche in Förderrichtung gegen vorne gerichtet ist und in der der überragende Teil des Umhüllungselementes in Förderrichtung hinter dem Gegenstand zumindest teilweise auf dem Umfang der Umlegerolle aufliegt. Nach der Umlenkung wird der Gegenstand in einer gegenüber der Umlegerolle tangentialen Lage an der Umlegerolle vorbei weggefördert, wobei die der bedeckten einen Hauptfläche gegenüberliegende andere Hauptfläche gegen die Umlegerolle gerichtet ist und von dieser übetrollt werden kann. Durch diese Umlenkung über eine radiale zu einer tangentialen Position legt sich das Umhüllungselement zuerst um die Kante des Gegenstandes, die es zuerst überragt hat, und dann auf die der ursprünglich bedeckten einen Hauptfläche gegenüberliegende andere Hauptfläche. Eine derartige Umlenkung ist, wie noch zu zeigen ist, mit sehr einfachen Mitteln an einem seriellen Strom von Gegenständen und zugeordneten Umhüllungselementen realisierbar.

Wie später noch zu beschreiben sein wird, sind verschiedene Varianten möglich, um den Gegenstand und das ihm zugeordnete Umhüllungselement in die erste für die Umlegung notwendige, gegenüber der Umlegerolle im wesentlichen radiale Position zu bringen.

Ist das Umhüllungselement derart dimensioniert, dass es nach der ersten Umlegung immer noch einen Teil besitzt, der den Gegenstand überragt, kann dieser weitere überragende Teil in einem weiteren Umlegeschritt um die der zuerst umlegten Kante gegenüberliegende Kante nochmals umgelegt werden, sodass er dann auf die zuerst vom Umhüllungselement bedeckte Hauptfläche zu liegen kommt. Mit zweimaligem Umlegen des Umhüllungslementes um je eine Kante des flächigen Gegenstandes kann dieser also beidseitig derart umhüllt werden, dass das Umhüllungselement sich auf der einen Hauptfläche überlappt, und kann das Umhüllungselement in diesem Überlappungsbereiche in an sich bekannter Weise verschlossen werden.

Anhand der folgenden Figuren soll das erfindungsgemässe Verfahren zum Umlegen eines Umhüllungselementes um einen flächigen Gegenstand und eine beispielhafte Ausführungsform einer Vorrichtung zur Durchführung des Verfahrens detailliert beschrieben werden. Dabei zeigen:
- **Figuren 1 bis 3**: drei beispielhafte Varianten des Umlegeverfahrens;
- **Figuren 4 bis 6**: drei beispielhafte Varianten für Verfahren zur ganzen Umhüllung mit mindestens einem Umlegeschritt;
- **Figuren 7 und 8**: zwei beispielhafte Varianten für Verfahren für eine ganze Umhüllung mit mindestens einem Umlegeschritt, kombiniert mit Falt- bzw. Biegevorgängen;
- **Figuren 9a und 9b**: zwei weitere Varianten für Verfahren für eine ganze Umhüllung mit mindestens einem Umlegeschritt, kombiniert mit mindestens einem Falt- bzw. Biegeschritt zur Herstellung von S-förmig gebogenen bzw. gefalteten und umhüllten Gegenständen;
- **Figuren 10a bis 10c**: eine beispielhafte Ausführungsform einer Vorrichtung zur Durchführung des erfindungsgemässen Umlegeverfahrens in drei verschiedenen Positionen während einer Umlegung;
- **Figur 11**: eine komplette Anordnung für die Zuordnung von Umhüllungselementen zu Gegenständen und deren Umhüllung kombiniert mit einer Biegung bzw. Faltung.

**Figur 1** zeigt sehr schematisch eine beispielhafte Variante des erfindungsgemässen Umlegens eines Umhüllungselementes U um einen flächigen Gegenstand G, wobei der Gegenstand und das ihm zugeordnete Umhüllungselement in fünf beliebig ausgewählten Positionen G.1/U.1 bis G.5/U.5 während des Umlegens dargestellt ist.

Gegenstand G und Umhüllungselement U werden gemeinsam im wesentlichen tangential (Förderrichtung und Hauptfläche des Gegenstandes in einer Tangetialebene an die Umlegerolle) gegen die Umlegerolle 1 zugefördert und an dieser vorbei gefördert, derart, dass ein Umhüllungsteil die eine der Umlegerolle zugewendete Hauptfläche des Gegenstandes wenigstens teilweise bedeckt und der andere Umhüllungsteil hinter dem Gegenstand herläuft (G.1/ U.1). Sobald die nachlaufende Kante des Gegenstandes den Berührungspunkt mit der Umlegerolle passiert hat, wird der Gegenstand um die Umlegerolle umgelenkt und zwar so, dass er seine räumliche Ausrichtung eigentlich nicht verändert und seine bei der Zuförderung nachlaufende Kante um den Umfang der Umlegerolle geführt wird (G.2/U.2, G.3/U.3). Dabei durchläuft der Gegenstand eine gegenüber der Umlegerolle radiale Position (zwischen G.2 und G.3), ist seine mit dem Umhüllungselement bedeckte Hauptfläche in Förderrichtung gegen vorne gerichtet und wird der den Gegenstand überragende Teil des Umhüllungselementes in Förderrichtung hinter dem Gegenstand von der Umlegerolle geführt.

Sobald der Gegenstand wieder auf eine Tangentialebene (parallel zur Tangentialebene der Zuführung auf der gegenüberliegenden Seite der Umlegerolle) an die Umlegerolle zu liegen kommt, wird er auf dieser an der Umlegerolle vorbei und weggefördert (G.4/U.4, G.5/U.5), derart, dass die Umlegerolle diejenige Hauptfläche überrollt, die der bereits durch das Umhüllungselement bedeckten Hauptfläche gegenüberliegt. Dabei wird der den Gegenstand vor der Umlenkung überragende Teil des Umhüllungselementes um die nun vorlaufende Kante des Gegenstandes und auf die der bereits bedeckten Hauptfläche gegenüberliegende Hauptfläche gelegt.

Der Gegenstand G und der ihn bedeckende Teil des Umhüllungselementes U werden während der Umlenkung um die Umlegerolle in einer nicht dargestellten Weise, die je nach Eigensteifheit des Gegenstandes verschieden sein kann, geführt.

In der in der Figur 1 dargestellten Variante des erfindungsgemässen Umlegeverfahrens wird die bei der Zulieferung nachlaufende Kante des zu umlegenden Gegenstandes um den Umfang der Umlegerolle geführt und zwar vorteilhafterweise mit im wesentlichen gleicher Geschwindigkeit, wie die Mantelfläche der Umlegerolle sich bewegt und die Gegenstände auch zu- bzw. weggefördert werden. Dadurch entsteht, wie leicht aus der Figur zu ersehen ist, zu keiner Zeit eine Spannung im Umhüllungselement, auch wenn dieses in seiner Position relativ zum Gegenstand festgehalten ist und leicht an der Umlegerolle haftet. Es ist ebenso sichergestellt, dass der durch die Umlegerolle geführte Teil des Umhüllungselementes in keinem Zeitpunkt vor der um die Umlegerolle geführten Kante des Gegenstandes herläuft, auch nicht bereichsweise, und dass der den Gegenstand überragende Teil des Umhüllungselementes immer voll geführt ist. Es ist also mit dieser Verfahrensvariante leicht sicherzustellen, dass auch ein nicht sehr stabiles und knitteranfälliges Umhüllungselement mit einer sehr kleinen Eigensteifheit, wie beispielsweise ein Stück Haftfolie, ohne Probleme um den Gegenstand gelegt werden kann.

Soll das Umhüllungselement U leicht um den Gegenstand G gespannt werden, kann dieser gegenüber der Mantelfläche der Umlegerolle beim tangentialen Vorbei- und Wegtransport (G.7/U.7) leicht beschleunigt werden, sodass der leicht an der Umlegerolle haftende Umhüllungsteil gegenüber dem Gegenstand leicht verzögert und dadurch gespannt wird.

Das Umhüllungselement braucht zur Durchführung des Umlegeverfahrens in keiner Weise vorgefaltet zu sein.

Bei einem Umlegeverfahren gemäss Figur 1 besteht kein zwingender Zusammenhang zwischen der Ausdehnung des Gegenstandes oder des überragenden Teils des Umhüllungselementes und dem Radius der Umlegerolle. Während der gesamten Umlenkung um die Umlegerolle kann der Gegenstand auch zu dieser beabstandet geführt werden und ist dann darauf zu achten, dass der Abstand zwischen Umlegerolle und Gegenstand in keinem Falle grösser ist als die Ausdehnung des überragenden Teils des Umhüllungselementes, derart, dass dieses immer von der Umlegerolle geführt wird.

Wären die einzelnen Positionen von Gegenstand G und Umhüllungselement U (G.1/U.1 bis G.5/U.5) je gleich weit voneinander dargestellt, könnten sie auch als Elemente eines seriellen Förderstromes von Gegenständen und ihnen zugeordneten Umhüllungselementen um die Umlegerolle 1 angesehen werden. Es ist aus der Figur leicht ersichtlich, dass in einem derartigen Förderstrom der minimale Abstand zwischen den Gegenständen der Ausdehnung in Förderrichtung des nachlaufenden Umhüllungsteils entspricht, wenn verhindert werden soll, dass die Umhüllungselemente auf der Umlegerolle übereinander zu liegen kommen.

Die oben beschriebene Variante des Umlegeverfahrens ist in der Figur 1 mit ausgezogenen Pfeilen markiert. Ebenfalls in der Figur 1 ist noch eine weitere Variante (gestrichelte Pfeile) für die Zuführung von Gegenstand G und zugeordnetem Umhüllungselement U zur radialen Position des Gegenstandes eingezeichnet (G.6/U.6). Gegenstand und ihm zugeordnetes Umhüllungselement werden dabei nicht auf einer Tangentialebene und mit nachlaufendem, umzulegendem Umhüllungsteil gegen die Umlegerolle und an dieser vorbei gefördert, sondern mit einer Förderrichtung, die bereits der Förderrichtung für die radiale Position im wesentlichen entspricht, wobei die Hauptflächen des Gegenstandes quer zur Förderrichtung ausgerichtet sind und die mit dem Umhüllungselement bedeckte Hauptfläche in Förderrichtung gegen vorne gewandt ist. Dabei ist vorteilhafterweise durch entsprechende Mittel (z.B. Kulisse oder Luftstrom) dafür zu sorgen, dass der überragende Teil des Umhüllungselementes, wie dargestellt, eher hinter dem Gegenstand nachläuft.

**Figur 2** zeigt eine weitere beispielhafte Variante des erfindungsgemässen Umlegens eines Umhüllungselementes U um einen flächigen Gegenstand G (Positionen G.7/U.7 bis G.12/U.12). Dabei wird der Gegenstand nicht wie in der Figur 1 in einem der Umlegerolle 1 entsprechenden Bogen um diese herum umgelenkt, sondern in gegeneinander abgewinkelten im wesentlichen geradlinigen Bewegungsteilen. Der Gegenstand, der wie bei der erstbesprochenen Variante in einer tangentialen Ebene mit nachlaufendem Umhüllungsteil angefördert wird (G.7/U.7), wird erst umgelenkt, wenn er bereits von der Umlegerolle beabstandet ist (G.8/U.8). Dann wird er im wesentlichen senkrecht zur Zuförderrichtung durch die radiale Position (G.9) gefördert und wieder umgelenkt, wenn er wiederum eine Tangentialebene erreicht hat G.10, um in einer zur Zuförderrichtung parallelen aber entgegengesetzt zu dieser an der Umlegerolle vorbei und weggefördert zu werden (G.11/U.11, G.12/U.12).

Für die in der Figur 2 dargestellte Verfahrensvariante ist es sinnvoll, die Umlegerolle 1 derart auszulegen, dass ihr Radius R in jedem Falle kleiner ist als die Länge des überragenden Umhüllungsteils, derart, dass der den Gegenstand überragende Teil des Umhüllungselements auch in dem Moment, in dem sich der Gegenstand in seiner am weitesten vom Umfang der Umlegerolle entfernten Position (G.8/U.8) befindet, noch von der Umlegerolle geführt ist.

Im Gegensatz zur Variante gemäss Figur 1 ist es für die Variante gemäss Figur 2 schwieriger, die Geschwindigkeiten der einzelnen Bewegungen derart einzurichten, dass auch bei leicht an der Umlegerolle haftendem Umhüllungselement Spannungen im Umhüllungselement oder ungeführte Umhüllungselementteile verhindert werden können. Das heisst mit anderen Worten, dass die Verfahrensvariante gemäss Figur 2 für sehr wenig steife und sehr empfindliche Umhüllungsmaterialien unter Umständen weniger geeignet ist als die Variante gemäss Figur 1.

Es muss aber, insbesondere für leicht an der Umlegerolle haftende und/oder sehr wenig steife Umhüllungsmaterialien, durch entsprechende Wahl der Geschwindigkeiten der einzelnen Bewegungen auf jeden Fall dafür gesorgt werden, dass der auf der Umlegerolle geführte Umhüllungsteil, der bei der Umlenkung einen kleineren Weg zurückzulegen hat als der Gegenstand, beim Überrollen der Hauptfläche durch die Umlegerolle vor dem Wegtransport nicht vor dem Gegenstand herläuft, denn dadurch könnte der Umlegevorgang empfindlich gestört werden. Bei einer Umfangsgeschwindigkeit der Umlegerolle, die der Zuförder- und der Wegfördergeschwindigkeit der Gegenstände entspricht, bei vernachlässigbaren Bremsungs- und Beschleunigungszeiten vor und nach dem Umlenken und bei Gegenstandsdicken D, die gegenüber dem Umlegerollenradius R vernachlässigbar sind, bedeutet dies, dass für den Bewegungsteil senkrecht zur Zu- bzw. Wegförderrichtung eine durchschnittliche Geschwindigkeit notwendig ist, die mindestens doppelt so gross ist wie die Zu-bzw. Wegfördergeschwindigkeit.

Auch für die Verfahrensvariante gemäss Figur 2 ist, wie mit einem gestrichelten Pfeil angedeutet, eine Zuförderung im wesentlichen senkrecht zur dargestellten Zulieferung, also in Richtung der Förderung durch die radiale Position möglich, wie sie im Zusammenhang mit Figur 1 bereits beschrieben und ebenfalls mit gestrichelten Pfeilen dargestellt ist.

**Figur 3** zeigt eine weitere beispielhafte Variante des erfindungsgemässen Umlegeverfahrens, in dem nicht wie in den Varianten gemäss Figuren 1 und 2 die räumliche Lage der Gegenstände im wesentlichen beibehalten wird, sondern diese verändert wird. Der zu umlegende Gegenstand G und das ihm zugeordnete Umhüllungselement U werden wiederum auf einer tangentialen Ebene an die Umlegerolle 1 und an dieser vorbei gefördert (G.13/U.13, G.14/.U.14). Ist der Gegenstand von der Umlegerolle genügend beabstandet, wird er um eine parallel zur Umlegerollenachse liegende Schwenkachse S geschwenkt, bis er wieder auf einer Tangentialebene liegt. Während der Gegenstand geschwenkt wird und eine gegenüber der Umlegerolle radiale Position durchläuft, wird der überragende Teil des Umhüllungselementes von der Umlegerolle geführt. Auf der zweiten Tangentialebene wird der Gegenstand an der Umlegerolle vorbei und weggefördert (G15/U.15, G.16/U.16) in der bereits mehrfach beschriebenen Art.

Die Position der Schwenkachse S ist derart zu wählen, dass der zu umlegende Gegenstand mit der grössten Ausdehnung in Förderrichtung noch an der Umlegerolle vorbei geschwenkt werden kann. Die Schwenkgeschwindigkeit ist derart auf die Oberflächengeschwindigkeit der Umlegerolle abzustimmen, dass der überragende Teil des Umhüllungselementes beim Überrollen des Gegenstandes durch die Umlegerolle vor dem Wegfördern der dann vorlaufenden Kante des Gegenstandes nicht voraus läuft. Dies ist auch hier insbesondere wichtig für wenig steife Umhüllungselemente, die zu einer Haftung an der Umlegerolle neigen. Für steifere Umhüllungselemente ist die genaue Abstimmung der Geschwindigkeiten nicht so wichtig, da die Umlegerolle sich auch relativ zu einem derartigen Umhüllungselement bewegen kann.

Auch für die Verfahrensvariante gemäss Figur 3 wird der Radius der Umlegerolle und die Position der Schwenkachse vorteilhafterweise derart ausgelegt, dass der überragende Teil des Umhüllungselementes während der ganzen Umlenkung immer von der Umlegerolle geführt ist. Es kann auch hier als grobe Regel gelten, dass der Radius der Umlegerolle nicht grösser sein soll als die Ausdehnung in Förderrichtung des überragenden Teils des Umhüllungselements.

Auch für die Verfahrensvariante gemäss Figur 3 ist eine zweite Zuführungsvariante zur radialen Position möglich, wie sie wiederum mit einem gestrichelten Pfeil angedeutet ist und wie sie bereits im Zusammenhang mit der Variante gemäss Figur 1 beschrieben worden ist.

Selbstverständlich sind auch Mischformen der Varianten gemäss Figuren 1, 2 und/oder 3 möglich.

**Figur 4** zeigt eine sehr einfache Verfahrensvariante zum beidseitigen Umhüllen eines Gegenstandes mit einem Umhüllungselement. Es handelt sich dabei um eine Kombination von zwei Umlegungen gemäss Figur 3 um die gleiche Umlegerolle 1. Damit dabei Zu- und Wegführung aneinander vorbei geführt werden können, ist während den beiden Umlenkungen eine Verschiebung der Gegenstände parallel zur Rotationsachse der Umlegerolle notwendig. Dies kann verhindert werden, wenn die erste Zuführung, wie mit gestricheltem Pfeil dargestellt, im wesentlichen senkrecht zu den Hauptflächen der Gegenstände durchgeführt wird. Selbstverständlich kann eine ganze Umhüllung, wie sie in der Figur 4 dargestellt ist, auch mit zwei Umlegerollen realisiert werden.

Im Bereiche der zweiten Umlegung kann, wie sehr schematisch mit einer Sprühdüse 4 angedeutet, auch noch ein Klebstoff auf den den Gegenstand überragenden Umhüllungsteil aufgebracht werden, derart, dass der Gegenstand, wie er aus der zweiten Umlegung weggefördert wird, nicht nur beidseitig umhüllt, sondern die Umhüllung auch bereits in ihrem Überlappungsbereich verschlossen ist.

Anstelle von kurz vor dem Umlegen beispielsweise durch Sprühen auf dem Umhüllungselement aufgebrachtem Klebstoff können zum Verschliessen des Umhüllungselementes auch andere Klebtechniken zur Anwendung kommen. Beispielsweise kann bereits vor der Zuordnung zum Gegenstand auf dem Umhüllungselement ein Schmelzkleber aufgebracht werden, der in kaltem Zustand nicht klebrig ist. Dieser kann im Bereiche der Umlegung oder einer Pressung durch Zuführung von Wärme aktiviert werden.

**Figur 5** zeigt eine Verfahrensvariante zum beidseitigen Umhüllen von flächigen Gegenständen mit einem Umhüllungselement, bei der das erfindungsgemässe Umlegeverfahren zweimal angewendet wird. Dabei wird das Umhüllungselement dem Gegenstand derart zugeordnet, dass es diesen beidseitig überragt. In einer ersten Umlegung nach Variante gemäss Figur 3 wird an einer grösseren Umlegerolle 1.1 der grössere überragende Teil umgelegt, unmittelbar danach mit einer kleineren Umlegerolle 1.2 der kleinere überragende Teil.

**Figur 6** zeigt eine weitere Variante zur beidseitigen Umhüllung eines flächigen Gegenstandes G mit einem Umhüllungselement U. Das Umhüllungselement und der Gegenstand werden einer gegenseitigen Zuordnung im wesentlichen senkrecht zueinander zugeführt, derart, dass das Umhüllungselement sich bereits bei der Zuordnung um die eine Kante des Gegenstandes legt und seine beiden Hauptflächen wenigstens teilweise bedeckt und die eine überragt. Eine derartige Zuordnung ist nur möglich, wenn der zu umhüllende Gegenstand eine genügende Eigensteifheit aufweist oder wenn er beispielsweise zwischen zwei Bändern geführt oder mit einem Faltzschwert unterstützt wird. Dann wird durch Umlenkung um eine Umlegerolle 1.3 der überragende Umhüllungsteil noch umgelegt, wodurch der Gegenstand beidseitig umhüllt ist. In der gebogenen Führung zwischen Zuordnung und Umlegung kann das Umhüllungselement und der Gegenstand zwischen zwei Transportbändern gefördert noch zusätzlich gepresst werden.

**Figur 7** zeigt das erfindungsgemässe Umlegeverfahren durch Umlenkung um eine Umlegerolle 1 (Variante gemäss Figur 3) kombiniert mit einem vorgeschalteten Biege- oder Faltvorgang, in dem mit Hilfe eines Faltschwertes 2 der flächige Gegenstand G (beispielsweise eine bereits gefaltete Zeitung) und das ihm zugeordnete Umhüllungselement U gleichzeitig gebogen oder gefaltet werden. Das Produkt des Verfahrens ist ein gebogener oder gefalteter, beidseitig umhüllter Gegenstand. Die bogenförmig geführten Förderstrecken zwischen Faltung und Umlegung und nach der Umlegung dienen wiederum einer Pressung, die für den Fall, dass der Gegenstand nicht gefaltet, sondern lediglich gebogen werden soll, auch weggelassen werden kann.

**Figur 8** zeigt eine weitere Kombination von Falten bzw. Biegen des Gegenstandes zusammen mit dem ihm zugeordneten Umhüllungselement mit Hilfe von zwei Faltschwertern 2.1 und 2.2 und einer erfindungsgemässen Umlegung durch Umlenkung um eine Umlegerolle 1. Das Produkt ist je nach zwischengeschalteten Pressschritten ein zu einer Art flacher Rolle zweimal ineinandergebogener oder zweimal in derselben Richtung gefalzter Gegenstand, der beidseitig umhüllt ist.

**Figur 9a** zeigt eine Kombination von zwei Biege- bzw. Falzschritten, in denen mit Hilfe von zwei Falzschwertern 2.3 und 2.4 der Gegenstand und im zweiten Schritt auch das Umhüllungselement in entgegengesetzter Richtung zu einem S-förmigen Gebilde gebogen bzw. gefaltet werden. Ein Teil des Umhüllungselementes wird dabei zwischen zwei Schenkel des S-förmigen Gebildes gefaltet. Dann wird der den gefalteten Gegenstand immer noch überragende Teil des Umhüllungselementes durch dreimaliges Umlegen an Umlegerollen 1.4, 1.5 und 1.6 umgelegt und dadurch der zweimal gefaltete Gegenstand umhüllt.

**Figur 9b** zeigt eine Kombination von einem Biege- bzw. Faltschritt mit einer erfindungsgemässen Umlenkung zur Erzeugung eines S-förmig gebogenen bzw. gefalteten und umhüllten Gegenstandes (wie Figur 9a). Das Umhüllungselement wird dem Gegenstand erst zugeordnet, wenn dieser bereits einmal gebogen- bzw. gefaltet ist, und zwar so, dass das Umhüllungselement die Fläche mit dem umgefalteten Teil bedeckt, die gefaltete Kante vorläuft und das Umhüllungselement die nicht gefaltete Kante überragt. Dann wird mit einem Faltschwert 2.5 von der dem Umhüllungselement gegenüberliegenden Seite der zweite Falt erzeugt. Mit der zweiten Faltkante als vorlaufende Kante wird der Gegenstand und das Umhüllungselement, gegebenenfalls nach einer Pressung um eine Umlegerolle 1.7 umgelenkt, derart, dass nach der Umlenkung die erste Faltkante die vorlaufende Kante ist und das Umhüllungselement auch um diese gelegt ist.

**Figuren 10a bis 10c** zeigen eine beispielhafte Vorrichtung zur Durchführung des erfindungsgemässen Umlegeverfahrens. Die Vorrichtung ist dargestellt mit einem Blickwinkel parallel zur Rotationsachse der Umlegerolle 1, also quer zur Ebene, in der die Bewegung der Gegenstände stattfindet. Als Mittel zur Förderung der Gegenstände G und der Umhüllungselemente U dienen in dieser Ausführungsform ausschliesslich Paare von Transportbändern, zwischen denen die Gegenstände samt zugeordneten Umhüllungselementen transportiert werden. Diese Paare von Transportbändern sind in den Figuren voneinander beabstandet dargestellt. Damit sie Gegenstand und Umhüllungselement, die in den meisten Fällen eine verschiedene Dicke haben, gleich gut und sicher transportieren können, sind die Bänder vorteilhafterweise vorgespannt und die Umlenkrollen gefedert gelagert, derart, dass die Bänder sich der Dicke eines zwischen ihnen befindlichen Gegenstandes bzw. Umhüllungselementes anpassen und einen leichten Druck auf ihn ausüben.

Die Umlegerolle 1 stellt gleichzeitig eine Umlenkrolle eines Transportbandes dar, das auf der Zuförderseite ein Teil 11.1 des Zuförderpaares von Transportbändern (11.1/11.2), auf der Wegfförderseite ein Teil 12.1 des Wegförderpaares von Transportbändern (12.1/12.2) ist. Der durch das Zuförderpaar bzw. Wegförderpaar von Transportbändern gebildete Transportspalt definiert eine Zuförderrichtung Z, bzw. eine Wegförderrichtung W. Auf der der Zu-bzw. Wegförderseite gegenüberliegenden Seite der Umlegerolle ist ein Paar von schwenkbaren Transportbändern 20 und 30 mit je zwei Umlenkrollen 21, 22, 31, 32 im wesentlichen parallel zueinander vorgesehen, die in gegenläufigem Sinne angetrieben sind und deren Umlaufsinn umkehrbar ist. Ferner sind die Bänder des Schwenkbandpaares um die eine (32, S) ihrer von der Umlegerolle 1 entfernten Umlenkrollen begrenzt schwenkbar, derart, dass sie von einer Lage, in der der zwischen ihnen gebildete Transportspalt im wesentlichen eine gradlinige Fortsetzung bildet zur Zuförderrichtung Z, in eine Lage schwenkbar sind, in der der Transportspalt im wesentlichen eine gradlinige Fortsetzung bildet zur Wegförderrichtung W.

Figur 10a zeigt die Vorrichtung in der Stellung, die sie einnimmt, wenn ein Gegenstand zugefördert und an der Umlegerolle 1 vorbeigefördert wird (erste tangentiale Position). Die Schwenkbänder sind in der Stellung der Zuförderrichtung Z positioniert und ihr Drehsinn ist derart, dass die einander zugewandten Bandteile sich von der Umlegerolle wegbewegen.

Figur 10b zeigt die Schwenkbänder 20 und 30 in einer radialen Position gegenüber der Umlegerolle 1. Der Abstand zwischen den Schwenkbändern und der Umlegerolle ist in dieser Position am kleinsten.

Figur 10c zeigt die Vorrichtung in der zweiten tangentialen Position, in der die Schwenkbänder in Wegförderrichtung W angeordnet sind. In dieser Position ist der Abstand zwischen Umlegerolle und Schwenkbandpaar wieder grösser.

Um die Spalten zwischen den einzelnen Fördersystemen (Zuförderpaar, schwenkbares Paar, Wegförderpaar von Transportbändern) möglichst klein zu halten, können das Band 11.1/12.1 um die Umlegerolle 1 und die Umiegerolle 1 selbst in axialer Richtung in zwei oder mehrere voneinander beabstandete Teilbänder bzw. Teilrollen aufgeteilt sein sowie auch mindestens das bei der Verschwenkung vorlaufende Schwenkband 30, wobei die Schwenkbandteile auf die Abstände zwischen den Umlegerollenteilen ausgerichtet sind. Dies ist in der Figur durch eine teilweise Überlappung der Umlegerolle 1 und der Umlenkrolle 31 des Schwenkbandes 30 schematisch dargestellt. In einer derartigen Vorrichtung sind in den tangentialen Positionen des Schwenkbandpaares die Abstände zwischen dem Zu- bzw. Wegfördermittel und dem Schwenkbandpaar kleiner, sodass Stellen ohne Führung für die Gegenstände und insbesondere für die überragenden Umhüllungsteile so klein wie möglich sind.

Ist die Umhüllung (in Richtung der Achse der Umlegerolle) schmaler als der zu umhüllende Gegenstand, kann auch das bei der Schwenkung nachlaufende Schwenkband 20 in voneinander beabstandete Teilbänder aufgeteilt sein, wobei beispielsweise mittig ein Teil vorgesehen sein muss, dessen Breite mindestens gleich ist wie die Breite des Umhüllungselementes.

Der steuerungsmässig einfachste Betrieb der Vorrichtung gemäss den Figuren 10a bis 10c besteht darin, den Gegenstand mit Zufördergeschwindigkeit zwischen die Schwenkbänder zu fördern, soweit, dass der Abstand zwischen nachlaufender Kante des Gegenstandes und Umlegerolle derart ist, dass der Gegenstand an der Umlegerolle vorbei geschwenkt werden kann, dann die Schwenkbänder anzuhalten, die notwendige Schwenkung durchzuführen, die Schwenkbänder in umgekehrter Richtung in Wegfördergeschwindigkeit wieder zu starten und den Gegenstand an der Umlegerolle vorbei wegzufördern. Dieser Betrieb entspricht genau dem im Zusammenhang mit Figur 3 beschriebenen Verfahren. Wie dort bereits erwähnt, ist dieser Betrieb relativ schwierig einzurichten derart, dass Spannungen im Umhüllungselement vermieden werden können, wenn dieses leicht an der Umlegerolle haftet.

Aus diesem Grunde empfiehlt sich ein Betrieb, bei dem die Schwenkbewegung eingeleitet wird, sobald der Gegenstand den Bereich der Zuförderbänder verlassen hat und bevor er seine am nächsten der Schwenkachse liegende Position erreicht hat, das Schwenkbandpaar zu stoppen und in gegenläufigem Sinne wieder anlaufen zu lassen, wenn der Gegenstand die radiale Position durchläuft. Ein derartiger Betrieb stellt je nach Verhältnis der Geschwindigkeiten ein Mischverfahren zwischen Verfahren gemäss Figuren 1 und 3 dar.

Da die Schwenkbänder, bevor sie von einem seriellen Strom von Gegenständen mit zugeordneten Umhüllungselementen einen nächsten Gegenstand handhaben können von der zweiten tangentialen Position in die erste tangentiale Position zurückbewegt werden müssen, ist der Mindestabstand zwischen den zugeführten Gegenständen nicht, wie im Zusammenhang mit dem Verfahren erläutert, rein von der Ausdehnung des den Gegenstand überragenden Umhüllungsteils abhängig, sondern zusätzlich von der Zeit, die das Schwenkbandpaar für die Zurückschwenkung benötigt.

**Figur 11** zeigt eine beispielhafte Vorrichtung zur Durchführung des Verfahrens gemäss Figur 7, also für eine Zuordnung je eines Umhüllungselementes zu jedem Gegenstand eines seriellen Stromes, eine einmalige Faltung von Gegenstand und Umhüllungselement und eine ganze Umhüllung jedes Gegenstandes durch Umlenkung um eine Umlegerolle.

Die Anordnung weist eine Zuführungsvorrichtung 40 beispielsweise in Form eines Zuführungsbandes für die Zuführung der Gegenstände auf. Darauf folgt in Förderrichtung eine Richtstation 50, in der die Gegenstände beispielsweise durch eine Serie von Schrägrollen seitlich ausgerichtet werden. Es folgt eine Kontrollstation 60 (schematisch mit einem Pfeil angedeutet), in der beispielsweise durch eine Dickenmessung die Gegenstände kontrolliert werden. Nach der Kontrolle folgt die Zuführung 70 des Umhüllungsmaterials U', das ab einer Vorratsrolle 71 mit einer zu- bzw. wegschaltbaren Kupplungsrolle 72 kontrolliert in die Förderstrecke zugeführt wird. Es folgt eine Schneidstation 80 zum Schneiden des Umhüllungsmaterials U' zu einzelnen Umhüllungselementen, in der beispielsweise ein Paar von kontrolliert bewegbaren Klingen 81 quer zur Förderstrecke bewegt werden und das Material U' zertrennen. Es folgt darauf eine Faltvorrichtung 90 mit einem Faltspalt 91 und einem in den Faltspalt bewegbaren Faltschwert 92. Vorteilhafterweise ist der Faltspalt 91 durch ein in Förderrichtung verschiebbares Transportband 93 verschliessbar, sodass Gegenstände, die in der Kontrollstation als fehlerhaft erkannt worden sind, und denen durch eine entsprechende Steuerung auch kein Umhüllungselement zugeordnet wurde, über den Faltspalt 91 gradlinig weiter gefördert und ausgeschleust bzw zurückgeführt werden können. Auf die Faltvorrichtung 90 folgt eine Pressvorrichtung 100 in Form von einem Paar bogenförmig geführten Transportbändern, zwischen denen die gefalteten Gegenstände einem Druck senkrecht zu ihren Hauptflächen ausgesetzt sind. Darauf folgt eine Umlegevorrichtung 110 gemäss Figuren 10a bis 10c mit einer Umlegerolle 111 und einem Schwenkbandpaar 112. Es folgt eine weitere Pressstrecke 120 zwischen zwei bogenförmig geführten Transportbändern. Die am Ende dieser Pressstrecke angelieferten Gegenstände sind ganz umhüllt und können darauf folgend beispielsweise einer Adressierstation zugeführt werden.

An sich sind die einzelnen Elemente einer Anordnung gemäss Figur 11 alle bekannt und müssen aus diesem Grunde an dieser Stelle nicht im Detail beschrieben werden.

Wenn das Umhüllungselement quer zur Förderrichtung breiter ist als der Gegenstand, dem es zugeordnet ist, wird es vorteilhafterweise derart zugeordnet, dass es den Gegenstand beidseitig gleichmässig überragt. Diese seitliche Überragung wird durch eine Anordnung, wie sie beispielsweise in Figur 11 dargestellt ist, nicht beeinträchtigt und kann nach Passieren der Anordnung durch Einfalten und Verkleben oder durch Verschweissen verschlossen werden, sodass das fertige Produkt allseitig umhüllt ist.

## Patentansprüche

1. Verfahren zum Umlegen von Umhüllungselementen (U) um seriell voneinander beabstandet geförderte Druckprodukte, Druckproduktegruppen oder entsprechende andere flächige Gegenstände (G), wobei den zu umlegenden Gegenständen (G) je ein Umhüllungselement (U) zugeordnet wird, das von einer Hauptfläche des Gegenstandes zumindest teilweise überdeckt wird und diesen überragt, wobei der Strom der Gegenstände (G) und zugeordneten Umhüllungselemente (U) mit einer Zufördergeschwindigkeit gegen eine rotierende Umlegerolle (1) mit einer quer zur Förderrichtung ausgerichteten Rotationsachse gefördert und um die Umlegerolle (1) umgelenkt wird, derart, dass die Gegenstände (G) während der Umlenkung in einer zu ihren Hauptflächen im wesentlichen quer stehenden Förderrichtung durch eine gegenüber der Umlegerolle (1) im wesentlichen radiale Position (G.9) gefördert werden, in der die vom Umhüllungselement (U) überragte Kante der Gegenstände (G) gegen die Umlegerolle (1) gerichtet ist und deren vom Umhüllungselement (U) überdeckte eine Hauptfläche in Förderrichtung gegen vorne gerichtet ist, und wobei die Gegenstände (G) nachher in einer im wesentlichen parallel zu ihren Hauptflächen gerichteten Förderrichtung tangential (G.4/U.4, U.11/G.11) an der Umlegerolle (1) vorbei gefördert werden und während der Vorbeiförderung die vom Umhüllungselement (U) überdeckte eine Hauptfläche von der Umlegerolle (1) weg gewandt und die vom Umhüllungselement (U) überragte Kante vorlaufend ist, **dadurch gekennzeichnet**, dass zur Ermöglichung einer Verarbeitung von Umhüllungselementen und Gegenständen unabhängig davon, ob sie eine grössere oder kleinere Eigensteifigkeit haben, die rotierende Umlegerolle (1) eine Umfangsgeschwindigkeit hat, die im wesentlichen der Zufördergeschwindigkeit der Gegenstände (G) und Umhüllungslelemente (U) entspricht, dass während der gesamten Umlenkungsphase um die Umlegerolle (1) der überragende Teil des Umhüllungselementes (U) zumindest teilweise auf der Umlegerolle (1) frei aufliegend geführt ist und dass die Umlenkungsgeschwindigkeit der Gegenstände derart auf die Umfangsgeschwindigkeit der Umlegerolle abgestimmt ist, dass der überragende Teil des Umhüllungslementes während der gesamten Umlenkungsphase hinter dem Gegenstand (G) nachlaufend geführt wird.

2. Verfahren nach Anspruch 1, **dadurch gekennzeichnet**, dass die vom Umhüllungselement (U) überdeckten einen Hauptfläche gegenüberliegende andere Hauptfläche der Gegenstände (G) zum Anlegen des überragenden Teils des Umhüllungselementes (U) beim Vorbeifördern von der Umlegerolle (1) überrollt wird (G.4/U.4, G.11/U.11).

3. Verfahren nach Anspruch 1 oder 2, **dadurch gekennzeichnet**, dass die Gegenstände (G.1, G.7) in im wesentlichen tangentialer Richtung und parallel zu ihren Hauptflächen gegen die Umlegerolle (1) gefördert werden, wobei die überragenden, umzulegenden Teile der Umhüllungselemente (U.1) in Förderrichtung nachlaufen, und dass die Gegenstände durch eine erste Umlenkung um die Umlegerolle in die radiale Position gebracht werden.

4. Verfahren nach Anspruch 1 oder 2, **dadurch gekennzeichnet**, dass die Gegenstände (G.6) mit einer Förderrichtung, die im wesentlichen quer zu ihren Hauptflächen gerichtet ist, in die zur Umlegerolle (1) radiale Position gefördert werden.

5. Verfahren nach einem der Ansprüche 1 bis 4, **dadurch gekennzeichnet**, dass die räumliche Orientierung der Gegenstände (G.1 bis G.12) bei der Umlenkung um die Umlegerolle (1) im wesentlichen beibehalten bleibt.

6. Verfahren nach einem der Ansprüche 1 bis 4, **dadurch gekennzeichnet,** dass die Gegenstände (G.14, G.15) durch Schwenken um eine von der Umlegerolle (1) beabstandete, quer zur Förderrichtung angeordnete Schwenkachse (S) durch die radiale Position geführt werden.

7. Verfahren nach einem der Ansprüche 1 bis 6, **dadurch gekennzeichnet**, dass die Umhüllungselemente (U) derart dimensioniert und den Gegenständen (G) zugeordnet werden, dass ihr überragender Teil in Förderrichtung länger ist als eine Hauptfläche des Gegenstandes und dass die Gegenstände (G) durch zweimaliges Umlegen desselben Umhüllungsteils an derselben Umlegerolle (1) oder an zwei Umlegerollen (1.1 und 1.2) vollständig umhüllt werden.

8. Verfahren nach einem der Ansprüche 1 bis 6, **dadurch gekennzeichnet**, dass die Umhüllungselemente (U) derart dimensioniert und den Gegenständen (G) zugeordnet werden, dass sie den Gegenstand beidseitig überragen und dass die Gegenstände durch zweimaliges Umlegen an zwei Umlegerollen vollständig umhüllt werden.

9. Verfahren nach einem der Ansprüche 1 bis 6, **dadurch gekennzeichnet,** dass die Umhüllungselemente (U) bereits beim Zuordnen um die eine Kante der Gegenstände (G) gelegt werden und dass die Gegenstände (G) durch einmaliges Umlegen an einer Umlegerolle (1.3) vollständig umhüllt werden.

10. Verfahren nach einem der Ansprüche 1 bis 6, **dadurch gekennzeichnet**, dass das Umhüllungselement (U) dem Gegenstand (G) derart zugeordnet wird, dass seine bei der Zuförderung vorlaufende Kante bündig ist mit der vorlaufenden Kante des Gegenstandes oder hinter ihr herläuft und dass der Gegenstand (G) und das Umhüllungselement (U) vor der Umlegung des überragenden Teils des Umhüllungselementes ein oder zweimal gefaltet oder umgelenkt wird.

11. Verfahren nach einem der Ansprüche 1 bis 10, **dadurch gekennzeichnet**, dass die Gegenstände (G) und Umhüllungselemente (U) vor und/oder nach der Umlegung gepresst werden.

12. Verfahren nach einem der Ansprüche 1 bis 11, **dadurch gekennzeichnet,** dass die überlappenden Teile der Umhüllungselemente (U) vor oder während der Umlegung mit Klebstoff versehen werden.

13. Verfahren nach einem der Ansprüche 1 bis 12, **dadurch gekennzeichnet**, dass die Umhüllungselemente (U) quer zur Förderrichtung eine Ausdehnung haben, die gleich gross ist wie oder kleiner als dieselbe Ausdehnung der Gegenstände (G).

14. Verfahren nach einem der Ansprüche 1 bis 12, **dadurch gekennzeichnet**, dass die Umhüllungselemente (U) quer zur Förderrichtung eine Ausdehnung haben, die grösser ist als dieselbe Ausdehnung der Gegenstände (G), und dass die Umhüllungselemente nach der Umhüllung seitlich durch Verschweissen oder Umfalten und/oder Verkleben geschlossen werden.

15. Vorrichtung zur Durchführung des Verfahrens nach einem der Ansprüche 1 bis 14, welche Vorrichtung eine rotierend angetriebene Umlegerolle (1. 1.1 bis 1.7, 111) sowie mit einer Zufördergeschwindigkeit antreibbare Mittel (11.1, 11.2, 100) zur Zuführung von Gegenständen (G) und ihnen zugeordneten Umhüllungselementen (U) zur Umlegerolle, Mittel (20/21/22/30/31/32, 110/112) zur Umlenkung der Gegenstände und der ihnen zugeordneten Umhüllungselemente um die Umlegerolle und Mittel (12.1/12.2, 120) zum Wegtransport von der Umlegerolle aufweist, **dadurch gekennzeichnet**, dass zur Er-möglichung einer Verarbeitung von Umhüllungselementen und Gegenständen unabhängig davon, ob sie eine grössere oder kleinere Eigensteifigkeit haben, die Umlegerolle (1, 1.1 bis 1.7, 111) mit einer Umfangsgeschwindigkeit antreibbar ist, die der Zufördergeschwindigkeit im wesentlichen entspricht, und dass die Umlegerolle 1, 1.1 bis 1.7, 111) und die Umlenkungsmittel (20/21/22/30/31/32, 110/112) derart aufeinander und auf den überragenden Teil der Umhüllungselemente abgestimmt sind, dass während der gesamten Umlenkungsphase um die Umlegerolle der überragende Teil der Umhüllungselemente zumindest teilweise auf der Umlenkrolle frei aufliegend führbar ist.

16. Vorrichtung nach Anspruch 15, **dadurch gekennzeichnet**, dass sie eine Umlegerolle (1) aufweist, um die ein Transportband (11.1/12.1) umgelenkt wird, welches Transportband auf der Zuförderseite das eine eines Zuförderpaares (11.1/11.2) von Transportbändern, auf der Wegförderseite das eine eines Wegförderpaares (12.1/12.2) von Transportbändern bildet, und dass auf der der Zu- und Wegförderseite gegenüberliegenden Seite der Umlegerolle ein um eine parallel zur Rotationsachse der Umlegerolle angeordneten Schwenkachse (S) begrenzt schwenkbares Paar von im wesentlichen parallel zueinander und in gegenläufigem, umkehrbarem Drehsinn angetriebenen Transportbändern (20/30) angeordnet ist.

17. Vorrichtung nach Anspruch 16, **dadurch gekennzeichnet**, dass die Transportbänder (11.1, 11.2, 12.1, 12.2, 20, 30) vorgespannt sind und dass zumindest ein Teil ihrer Umlenkrollen (21, 22, 31, 32) gefedert gelagert sind.

18. Vorrichtung nach einem der Ansprüche 16 oder 17, **dadurch gekennzeichnet**, dass die Umlegerolle (1), das um die Umlegerolle umgelenkte Transportband (11.1/12.1), zumindest eine der gegen die Umlegerolle gerichteten Umlenkrollen (31) des Schwenkbandpaares und zumindest eines der schwenkbaren Transportbänder (30) in achsialer Richtung aus voneinander beabstandeten Teilelementen bestehen und dass die Umlegerolle (1) und das Schwenkbandpaar (20/30) derart angeordnet sind, dass diese Teilelemente beim Verschwenken des Schwenkbandpaares ineinander greifen.

19. Vorrichtung nach einem der Ansprüche 14 bis 18, **dadurch gekennzeichnet**, daß sie zusätzlich eine Falt- bzw. Biegevorrichtung mit einem Faltschwert (2, 2.1 bis 2.5, 92) aufweist.

20. Vorrichtung nach Anspruch 19, **dadurch gekennzeichnet**, dass sie zusätzlich eine Richtstation (50), eine Kontrollstation (60), eine Zufördervorrichtung für Umhüllungsmaterial (U'), eine Schneidestation (80) zum Ablängen des Umhüllungsmaterials, und mindestens eine Pressvorrichtung (110 und 120) aufweist.

## Claims

1. Method of placing wrapping elements (U) around printed products, groups of printed products or corresponding other flat articles (G), which are conveyed serially at a distance from one another, the articles (G) to be wrapped each being assigned a wrapping element (U) which is at least partly covered by a main surface of the article and projects beyond the latter, the stream of articles (G) and associated wrapping elements (U) being conveyed at a delivery speed towards a rotating wrapping roller (1) having an axis of rotation aligned transversely with respect to the conveying direction, and being deflected around the wrapping roller (1) in such a way that, during the deflection, the articles (G) are conveyed, in a conveying direction that is essentially transverse with respect to their main surfaces, through a position (G.9) which is essentially radial with respect to the wrapping roller (1) and in which that edge of the articles (G) beyond which the wrapping element (U) projects is oriented towards the wrapping roller (1), and their one main surface which is covered by the wrapping element (U) is directed towards the front in the conveying direction, and the articles (G) then being conveyed past the wrapping roller (1) in a conveying direction (G.4/U.4, U.11/G.11) that is essentially oriented parallel to their main surfaces and, whilst they are being conveyed past, the one main surface that is covered by the wrapping element (U) being turned away from the wrapping roller (1) and the edge beyond which the wrapping element (U) projects being the leading edge, characterized in that, in order to make it possible to process wrapping elements and articles regardless of whether they have a greater or lesser inherent stiffness, the rotating wrapping roller (1) has a peripheral speed which essentially corresponds to the delivery speed of the articles (G) and wrapping elements (U), in that, during the entire deflection phase around the wrapping roller (1), the projecting part of the wrapping element (U) is guided so as to rest at least partly freely on the wrapping roller (1), and in that the deflection speed of the articles is co-ordinated with the peripheral speed of the wrapping roller in such a way that the projecting part of the wrapping element is guided so as to trail after the article (G) during the entire deflection phase.

2. Method according to Claim 1, characterized in that the other main surface of the articles (G), located opposite the one main surface that is covered by the wrapping element (U) is rolled over by the wrapping roller (1) as the article is conveyed past (G.4/U.4, G.11/U.11) in order to put the projecting part of the wrapping element (U) in place.

3. Method according to Claim 1 or 2, characterized in that the articles (G.1, G.7) are conveyed towards the wrapping roller (1) in the essentially tangential direction and parallel to their main surfaces, the parts of the wrapping elements (U.1) which project and are to be wrapped around trailing in the conveying direction, and in that the articles are brought into the radial position by means of a first deflection around the wrapping roller.

4. Method according to Claim 1 or 2, characterized in that the articles (G.6) are conveyed into the position which is radial with respect to the wrapping roller (1) in a conveying direction which is oriented essentially transversely with respect to their main surfaces.

5. Method according to one of Claims 1 to 4, characterized in that the three-dimensional orientation of the articles (G.1 to G.12) is essentially maintained as they are being deflected around the wrapping roller (1).

6. Method according to one of Claims 1 to 4, characterized in that the articles (G.14, G.15) are guided through the radial position by being pivoted about a pivot axis (S) which is arranged at a distance from the wrapping roller (1) and transversely with respect to the conveying direction.

7. Method according to one of Claims 1 to 6, characterized in that the wrapping elements (U) are dimensioned and assigned to the articles (G) in such a way that their projecting part is longer in the conveying direction than a main surface of the article, and in that the articles (G) are wrapped completely by wrapping the same wrapping part around twice at the same wrapping roller (1) or at two wrapping rollers (1.1 and 1.2).

8. Method according to one of Claims 1 to 6, characterized in that the wrapping elements (U) are dimensioned and assigned to the articles (G) in such a way that they project beyond the article on both sides, and in that the articles are wrapped completely by being wrapped twice at two wrapping rollers.

9. Method according to one of Claims 1 to 6, characterized in that the wrapping elements (U) are placed around one edge of the articles (G) as soon as they are assigned, and in that the articles (G) are wrapped completely by being wrapped once at one wrapping roller (1.3).

10. Method according to one of Claims 1 to 6, characterized in that the wrapping element (U) is assigned to the article (G) in such a way that its edge which leads when it is delivered is flush with the leading edge of the article or runs behind the latter, and in that the article (G) and the wrapping element (U) are folded or deflected once or twice before the projecting part of the wrapping element is wrapped around.

11. Method according to one of Claims 1 to 10, characterized in that the articles (G) and wrapping elements (U) are pressed before and/or after the wrapping operation.

12. Method according to one of Claims 1 to 11, characterized in that the overlapping parts of the wrapping elements (U) are provided with adhesive before or during the wrapping operation.

13. Method according to one of Claims 1 to 12, characterized in that the wrapping elements (U) have an extent transverse to the conveying direction which is as large as or smaller than the same extent of the articles (G).

14. Method according to one of Claims 1 to 12, characterized in that the wrapping elements (U) have an extent transverse to the conveying direction which is larger than the same extent of the articles (G), and in that, following the wrapping operation, the wrapping elements are closed at the sides by being welded or folded over and/or adhesively bonded.

15. Apparatus for implementing the method according to one of Claims 1 to 14, which apparatus has a rotationally driven wrapping roller (1, 1.1 to 1.7, 111) and means (11.1, 11.2, 100) which can be driven at a delivery speed in order to feed articles (G) and wrapping elements (U) assigned to the articles to the wrapping roller, means (20/21/22/30/31/32, 110/112) for deflecting the articles and the wrapping elements assigned to the articles around the wrapping roller and means (12.1/12.2, 120) for transport away from the wrapping roller, characterized in that, in order to make it possible to process wrapping elements and articles regardless of whether they have a greater or lesser inherent stiffness, the wrapping roller (1, 1.1 to 1.7, 111) can be driven at a peripheral speed which essentially corresponds to the delivery speed, and in that the wrapping roller (1, 1.1 to 1.7, 111) and the deflection means (20/21/22/30/31/32, 110/112) are co-ordinated with each other and with the projecting part of the wrapping elements in such a way that, during the entire deflection phase around the wrapping roller, the projecting part of the wrapping elements can be guided so as to rest at least partly freely on the wrapping roller.

16. Apparatus according to Claim 15, characterized in that it has a wrapping roller (1), around which a transport belt (11.1/12.1) is deflected, which transport belt forms, on the delivery side, one of a delivery pair (11.1/11.2) of transport belts and, on the discharge side, one of a discharge pair (12.1/12.2) of transport belts, and in that, on that side of the wrapping roller which lies opposite the delivery and discharge sides, there is arranged a pair of transport belts (20/30) which are essentially parallel to each other, can be pivoted to a limited extent about a pivot axis (S) arranged parallel to the axis of rotation of the wrapping roller and are driven in opposite, reversible directions of rotation.

17. Apparatus according to Claim 16, characterized in that the transport belts (11.1, 11.2, 12.1, 12.2, 20, 30) are pre-tensioned, and in that at least some of their deflection rollers (21, 22, 31, 32) are spring-mounted.

18. Apparatus according to either of Claims 16 and 17, characterized in that the wrapping roller (1), the transport belt (11.1/12.1) that is deflected around the wrapping roller, at least one of the deflection rollers (31) that belongs to the pair of pivoting belts and is oriented towards the wrapping roller, and at least one of the pivotable transport belts (30) comprise, in the axial direction, part-elements which are spaced apart from one another, and in that the wrapping roller (1) and the pair of pivoting belts (20/30) are arranged in such a way that these part-elements inter-engage when the pair of pivoting belts is pivoted.

19. Apparatus according to one of Claims 14 to 18, characterized in that it also has a folding or bending device with a folding blade (2, 2.1 to 2.5, 92).

20. Apparatus according to Claim 19, characterized in that it also has an aligning station (50), a monitoring station (60), a delivery device for wrapping material (U'), a cutting station (80) for cutting the wrapping material to length and at least one pressing device (100 and 120).

## Revendications

1. Procédé de rabattement d'éléments d'enveloppe (U) autour de produits imprimés, groupes de produits imprimés ou autres objets plats (G) analogues transportés en série à distance les uns des autres, dans lequel un élément d'enveloppe (U) est affecté à chacun des objets (G) à entourer, cet élément étant au moins partiellement recouvert par une surface principale de l'objet et dépassant de celle-ci, le flux des objets (G) et des éléments d'enveloppe (U) correspondants étant transporté avec une vitesse d'arrivée vers un rouleau de rabattement (1) en rotation dont l'axe est perpendiculaire au sens du transport et dévié autour du rouleau de rabattement (1) de telle sorte que les objets (G) soient transportés pendant la déviation dans un sens de transport sensiblement perpendiculaire à leurs surfaces principales en passant par une position sensiblement radiale (G.9) par rapport au rouleau de rabattement (1), position dans laquelle le bord des objets (G) duquel dépasse l'élément d'enveloppe (U) est orienté vers le rouleau d'entourage (1) et leur surface principale recouverte par l'élément d'enveloppe (U) est orientée vers l'avant dans le sens du transport, et dans lequel les objets (G) sont ensuite déplacés dans un sens de transport sensiblement parallèle à leurs surfaces principales de manière tangentielle (G.4/U.4, U.11/G.11) pour passer le rouleau de rabattement (1) et, pendant le transport au-delà du rouleau, la surface principale recouverte par l'élément d'enveloppe (U) est orientée à l'opposé du rouleau de rabattement (1) et le bord duquel dépasse l'élément d'enveloppe (U) est orienté vers l'avant, caractérisé en ce que pour permettre le traitement des éléments d'enveloppe et des objets indépendamment du fait que leur rigidité propre est plus ou moins grande, le rouleau de rabattement (1) en rotation a une vitesse périphérique qui correspond sensiblement à la vitesse d'arrivée des objets (G) et des éléments d'enveloppe (U), en ce que pendant toute ladite phase de déviation autour du rouleau de rabattement (1), la partie qui dépasse de l'élément d'enveloppe (U) repose au moins en partie librement sur le rouleau de rabattement (1) et en ce que la vitesse de déviation des objets est adaptée à la vitesse périphérique du rouleau de rabattement de telle sorte que la partie de l'élément d'enveloppe qui dépasse se trouve en arrière de l'objet (G) pendant toute la phase de déviation.

2. Procédé selon la revendication 1, caractérisé en ce que l'autre surface principale des objets (G) opposée à la surface principale recouverte par l'élément d'enveloppe (U) est roulée (G.4/U.4, G.11/U.11) en vue de l'appui de la partie de l'élément d'enveloppe (U) qui dépasse lors du passage au-delà du rouleau de rabattement (1).

3. Procédé selon la revendication 1 ou 2, caractérisé en ce que les objets (G.1, G.7) sont transportés vers le rouleau de rabattement (1) dans un sens sensiblement tangentiel et parallèle à leurs surfaces principales, les parties des éléments d'enveloppe (U.1) qui dépassent et doivent être rabattues en arrière dans le sens du transport et en ce que les objets sont amenés dans la position radiale par une première déviation autour du rouleau de rabattement.

4. Procédé selon la revendication 1 ou 2, caractérisé en ce que les objets (G.6) sont transportés dans la position radiale par rapport au rouleau de rabattement (1) dans un sens de transport sensiblement perpendiculaire à leurs surfaces principales.

5. Procédé selon l'une des revendications 1 à 4, caractérisé en ce que l'orientation dans l'espace des objets (G.1 à G.12) est sensiblement conservée lors de la déviation autour du rouleau de rabattement (1).

6. Procédé selon l'une des revendications 1 à 4, caractérisé en ce que les objets (G.14, G.15) passent par la position radiale par pivotement autour d'un axe de pivotement (S) écarté du rouleau de rabattement (1) et perpendiculaire au sens de transport.

7. Procédé selon l'une des revendications 1 à 6, caractérisé en ce que les éléments d'enveloppe (U) sont dimensionnés et associés aux objets (G) de telle sorte que leur partie qui dépasse soit plus longue dans le sens de déplacement qu'une surface principale de l'objet et en ce que les objets (G) sont entièrement enveloppés par un double rabattement de ladite partie d'enveloppe sur ledit rouleau de rabattement (1) ou sur deux rouleaux de rabattement (1.1 et 1.2).

8. Procédé selon l'une des revendications 1 à 6, caractérisé en ce que les éléments d'enveloppe (U) sont dimensionnés et associés aux objets (G) de telle sorte qu'ils dépassent des deux côtés de l'objet et en ce que les objets sont entièrement enveloppés par double rabattement sur deux rouleaux de rabattement.

9. Procédé selon l'une des revendications 1 à 6, caractérisé en ce que les éléments d'enveloppe (U) sont posés autour d'un bord des objets (G) dès leur association et en ce que les objets (G) sont entièrement entourés par simple rabattement sur un rouleau de rabattement (1.3).

10. Procédé selon l'une des revendications 1 à 6, caractérisé en ce que l'élément d'enveloppe (U)est associé à l'objet (G) de telle sorte que son bord orienté vers l'avant lors du transport est de niveau avec le bord avant de l'objet ou se trouve en arrière de celui-ci et en ce que l'objet (G) et l'élément d'enveloppe (U) sont pliés ou rabattus une ou deux fois avant que la partie de l'élément d'enveloppe qui dépasse soit rabattue.

11. Procédé selon l'une des revendications 1 à 10, caractérisé en ce que les objets (G) et les éléments d'enveloppe (U) sont pressés avant et/ou après le rabattement.

12. Procédé selon l'une des revendications 1 à 11, caractérisé en ce que les parties des éléments d'enveloppe (U) qui se chevauchent sont pourvues d'adhésif avant ou pendant le rabattement.

13. Procédé selon l'une des revendications 1 à 12, caractérisé en ce que les éléments d'enveloppe (U) ont une étendue perpendiculairement au sens de transport qui est égale ou inférieure à l'étendue des objets (G) dans le même sens.

14. Procédé selon l'une des revendications 1 à 12, caractérisé en ce que les éléments d'enveloppe (U) ont une étendue perpendiculairement au sens de transport qui est supérieure à l'étendue des objets (G) dans le même sens, et en ce que les éléments d'enveloppe sont fermés latéralement après l'enveloppement par soudure ou pliage et/ou collage.

15. Dispositif pour la mise en oeuvre du procédé selon l'une des revendications 1 à 14, lequel dispositif comporte un rouleau de rabattement (1, 1.1 à 1.7, 111) entraîné en rotation ainsi qu'un moyen (11.1, 11.2, 100) pouvant être entraîné à une vitesse d'arrivée, qui amène des objets (G) et les éléments d'enveloppe (U) qui leur sont associés vers le rouleau de rabattement, des moyens (20/21/22/30/31/32, 110/112) destinés à dévier les objets et les éléments d'enveloppe qui leur sont associés autour du rouleau de rabattement et des moyens (12.1/12.2, 120) pour l'évacuation à partir du rouleau de rabattement, caractérisé en ce que pour permettre le' traitement des éléments d'enveloppe et des objets indépendamment du fait que leur rigidité propre est plus ou moins grande, le rouleau de rabattement (1, 1.1 à 1.7, 111) peut être entraîné à une vitesse périphérique qui correspond sensiblement à la vitesse d'arrivée, et en ce que le rouleau de rabattement (1, 1.1 à 1.7, 111) et les moyens de déviation (20/21/22/30/31/32, 110/112) sont adaptés l'un à l'autre et à la partie des éléments d'enveloppe qui dépasse de sorte que pendant toute la phase de déviation autour du rouleau de rabattement, la partie qui dépasse de l'élément d'enveloppe repose au moins en partie librement sur le rouleau de rabattement.

16. Dispositif selon la revendication 15, caractérisé en ce qu'il présente un rouleau de rabattement (1) autour duquel est déviée une bande transporteuses (11.1/12.1) qui forme sur le côté d'arrivée l'une des bandes transporteuses d'une paire de bandes d'arrivée (11.1/11.2) et sur le côté d'évacuation l'une des bandes transporteuses d'une paire de bandes d'évacuation (12.1/12.1), et en ce que sur les côtés d'arrivée et d'évacuation du rouleau de rabattement, il est prévu une paire de bandes transporteuses (20/30) pouvant pivoter de manière limitée autour d'un axe de pivotement (S) parallèle à l'axe de rotation du rouleau de rabattement et pouvant être entraînées de manière sensiblement parallèle l'une à l'autre et en sens inverse et inversable.

17. Dispositif selon la revendication 16, caractérisé en ce que les bandes transporteuses (11.1, 11.2, 12.1, 12.2, 20, 30) sont prétendues et en ce qu'au moins une partie de leurs rouleaux de renvoi (21, 22, 31, 32) sont supportés sur ressorts.

18. Dispositif selon l'une quelconque des revendications 16 ou 17, caractérisé en ce que le rouleau de rabattement (1), la bande transporteuse (11.1/12.1) déviée autour du rouleau de rabattement, l'un au moins des rouleaux de renvoi (31) de la paire de bandes pivotante orientés vers le rouleau de rabattement et l'une au moins des bandes transporteuses pivotantes (30) se composent d'éléments partiels écartés les uns des autres dans le sens axial et en ce que le rouleau de rabattement (1) et la paire de bandes pivotantes (20/30) sont disposés de telle sorte que ces éléments partiels se mettent en prise les uns dans les autres lors du pivotement de la paire de bandes pivotantes.

19. Dispositif selon l'une des revendications 14 à 18, caractérisé en ce qu'il présente en outre un dispositif de pliage avec une lame de pliage (2, 2.1 à 2.5, 92).

20. Dispositif selon la revendication 19, caractérisé en ce qu'il comporte en outre un poste d'orientation (50), un poste de commande (60), un dispositif d'alimentation en matériau d'enveloppe (U'), un poste de coupe (80) pour la coupe du matériau d'enveloppe et au moins un dispositif de pressage (110 et 120).
